# EUROPÄISCHE PATENTSCHRIFT

(11) **EP 2 228 207 B1**
(45) Veröffentlichungstag und Bekanntmachung des Hinweises auf die Patenterteilung: **18.06.2014**
(21) Anmeldenummer: 10153408.9
(22) Anmeldetag: 12.02.2010
(51) Int. Cl.: B31B 1/25, B31F 1/08

(54) **Verfahren zur Herstellung von Biegelinien in einem Materialbogen sowie Vorrichtung zur Durchführung des Verfahrens**
Method for manufacturing bending lines in a sheet of material and device for executing the method
Procédé de fabrication de lignes de pliage dans une feuille de matériau et dispositif d'exécution du procédé

(30) Priorität: 13.03.2009 DE 102009013117
(43) Veröffentlichungstag der Anmeldung: 15.09.2010
(73) Patentinhaber: Karl Marbach GmbH & Co. KG, 74080 Heilbronn (DE)
(72) Erfinder: Sinn, Rolf, 74211 Leingarten (DE)
(74) Vertreter: Hano, Christian

(56) Entgegenhaltungen:
- JP-A- 2006 240 036
- US-A- 2 806 413

## Beschreibung

Die Erfindung betrifft ein Verfahren zur Herstellung von Biegelinien in einem Materialbogen, insbesondere in einem Kartonbögen, nach dem Oberbegriff des Patentanspruchs 1, sowie eine Vorrichtung zur Durchführung dieses Verfahrens nach dem Oberbegriff des Patentanspruchs 2.

Bei der Herstellung von Faltschachteln werden in einem Stanzwerkzeug an den für eine Biegung vorgesehenen Stellen Rillungen im Kartonmaterial erzeugt. Hierzu erstrecken sich von der Unterseite einer Trägerplatte Rilllinien, die an ihrem der Trägerplatte abgewandten Ende eine Rillkante aufweisen. Auf einer der Trägerplatte gegenüberliegenden Stanz-Rillplatte ist den Rilllinien gegenüberliegend jeweils ein Rillkanal vorgesehen. Wenn die Trägerplatte und die Stanz-Rillplatte zueinander bewegt werden, wird das Kartonmaterial mit der Rilllinie in den Rillkanal gezwängt. Dieser Vorgang erzeugt im Kartonmaterial eine Verformung, die ein Biegen der Faltschachtel vorgibt. Je nach Kartonzusammensetzung und -dicke muss immer wieder eine geeignete Kombination der Geometrien der Rilllinie zum Rillkanal erfolgen. Durch die Bildung der Rillnuten in dem Kartonmaterial wird der Kraftaufwand zum Biegen bzw. Umklappen des Kartons an der Biegestelle deutlich verringert. Entsprechende Vorrichtungen sind beispielsweise in der DE 39 28 916 C1 oder der DE 38 31 393 C2 offenbart.

Darüber hinaus ist es bekannt, Kartonmaterial an den Biegestellen einzuritzen, jedoch nicht komplett zu durchschneiden.

Es gibt jedoch immer wieder Anwendungen, bei denen die beiden obengenannten Kartonbiegetechniken alleine nicht den gewünschten Erfolg bringen.

Die US 2 806 413 A beschreibt ein Verfahren, bei dem ein Materialbogen zwischen einer oberen Walze und einer unteren Walze hindurch geführt wird. Die untere Walze weist eine Umfangsnut auf, in der ein Draht angeordnet ist, der sich über die Außenfläche der unteren Trommel hinaus erstreckt. Dem Draht gegenüberliegend sind an der oberen Rolle zwei im Abstand zueinander angeordnete Rillvorsprünge vorgesehen, zwischen denen ein Rillkanal gebildet wird, wobei sich die Spitzen der Rillvorsprünge seitlich außerhalb des Drahtes und der Nut befinden. Die Rillvorsprünge klemmen den Bogenabschnitt gegen die zylindrische Fläche der unteren Walze und drücken in den Bogenabschnitt ein, ohne ihn zu schneiden. Der gerillte Bogen wird um die zwei durch die Rillvorsprünge ausgebildeten, im Abstand zueinander angeordneten Rillnuten so gefaltet, dass die durch den Draht geformte Rillnut an der Außenseite des fertigen Produktes liegt.

Die US 2 949 827 offenbart ein Stanzwerkzeug mit einer Trägerplatte und einer Stanz-Rillplatte, wobei die Trägerplatte zur Ausbildung von Rillnuten in Richtung der Stanz-Rillplatte bewegt wird. An der Trägerplatte ist eine Rilllinie angebracht. Unterhalb der Rilllinie ist an der Stanz-Rillplatte ein Streifen aufgeklebt, der ein Paar im Abstand voneinander angeordneter Rippen aufweist, zwischen denen ein Rillkanal ausgebildet ist und die sich jeweils seitlich außerhalb der Rilllinie befinden. Wenn die Trägerplatte in Richtung der Stanz-Rillplatte bewegt wird, wird der Bogen in den Rillkanal zwischen den Rippen durch die Rilllinie eingedrückt, wodurch eine Rillnut gebildet wird

Die JP 2006-240036A offenbart eine Vorrichtung zur Herstellung von Biegelinien in einem Materialbogen, insbesondere in einem Kartonbogen, mit einem Träger, von dessen Oberseite sich wenigstens eine Rilllinie erstreckt, die an ihrem dem Träger abgewandten Ende eine Rillkante aufweist. Dem Träger liegt ein Stanz-Rillkopf gegenüber, auf dem der wenigstens einen Rilllinie gegenüberliegend ein Rillkanal vorgesehen ist. Die Seiteninnenwände des Rillkanals verlaufen nach oben und schräg nach außen und enden jeweils in einer Spitzenkante, wobei die Spitzenkanten jeweils bezüglich der Rilllinie nach außen versetzt parallel zu dieser verlaufen. An der Rilllinie sind den Spitzenkanten gegenüberliegend Druckflächen vorgesehen, die parallel zu den Spitzenkanten verlaufen und bezüglich der Rillkante in Richtung der Trägerplatte versetzt sind. Die Spitzenkanten sind so ausgebildet und angeordnet, dass sie Rillungen in dem Materialbogen ausbilden.

Aus der US 3 039 372 A ist es bekannt, auf einer Seite eines Materialbogens zwei Rillnuten durch im Abstand zueinander angeordnete Rilllinien auf einer Seite des Materialbogens durchzuführen, während auf der anderen Seite des Materialbogens eine Rillnut durch eine Rilllinie ausgebildet wird, die zwischen den anderen Rilllinien angeordnet ist. Das Material wird dabei lediglich gequetscht und nicht eingeritzt. Der Materialbogen wird so um die beiden auf einer Seite angeordneten Rilllinien gebogen, dass sich diese innerhalb des fertigen Artikels befinden.

Die US 3 717 074 A beschreibt eine ähnliche Technik, wobei jedoch anstatt zwei gegeneinander bewegter Platten, an denen die Rilllinien befestigt sind, Rillvorsprünge an rotierenden Walzen angebracht sind.

Der Erfindung liegt die Aufgabe zugrunde, ein Verfahren sowie eine Vorrichtung zur Herstellung von Biegelinien in einem Materialbogen, insbesondere in einem Kartonbogen, zu schaffen, die ein genaues Biegen eines Materialbogens entlang der Biegelinie mit wenig Kraftaufwand ermöglichen.

Diese Aufgabe wird durch ein Verfahren mit den Merkmalen des Patentanspruchs 1 sowie durch eine Vorrichtung mit den Merkmalen des Patentanspruchs 2 gelöst. Vorteilhafte Weiterbildungen der erfindungsgemäßen Vorrichtung sind Gegenstand der Patentansprüche 3 bis 4.

Mit dem erfindungsgemäßen Verfahren und der erfindungsgemäßen Vorrichtung wird in einer Oberfläche eines Materialbogens eine Rillnut ausgebildet und in der anderen Oberfläche werden zwei Einritzungen außen angrenzend an die Rillnuten vorgesehen. Hierdurch werden die Rückstellkräfte des Kartons nach dem Biegen deutlich reduziert, wodurch der Rillfaktor erhöht wird. Der Rillfaktor ist ein Maß für das Rillverhalten eines gerillten Kartons gegenüber einer ungerillten Probe.

Von jeder Spitzenkante erstreckt sich bevorzugt eine Außenwand nach unten und schräg nach außen, wobei der Winkel zwischen einer senkrecht zu der Stanz-Rillplatte durch die entsprechende Spitzenkante verlaufenden Ebene und der Seiteninnenwände 0° bis 45 °, bevorzugt ca. 25° beträgt, und der Winkel zwischen dieser Ebene und den Außenwänden 20° bis 75°, bevorzugt ca. 45° beträgt.

Damit beim Einritzen ein Gegendruck gegen die Spitzenkanten erzeugt werden kann, um eine sichere Einritzung zu gewährleisten, sind an der Rilllinie den Spitzenkanten gegenüberliegend Druckflächen vorgesehen, die parallel zu den Spitzenkanten verlaufen und bezüglich der Rillkante in Richtung der Trägerplatte versetzt sind. Diese Druckflächen werden zweckmäßigerweise von der Unterseite von Druckleisten gebildet, die an den Außenseiten der Rilllinie angebracht sind oder eine Einheit mit der Rilllinie bilden.

Ein Ausführungsbeispiel der Erfindung wird nachstehend anhand der beigefügten Figur näher erläutert.

In der Figur ist ein Querschnitt durch ein Stanzwerkzeug in einem Bereich gezeigt, in dem eine Rillung in einem Kartonbogen durchgeführt wird.

Eine Rilllinie 10 ist an der Unterseite einer Trägerplatte (nicht gezeigt) befestigt und weist an ihrem freien Ende eine Rillkante 12 auf. Die Rilllinie 10 ist mittels der Trägerplatte in Richtung einer Stanz-Rillplatte 11 bewegbar, um in einem zwischen der Trägerplatte und der Stanz-Rillplatte 11 eingelegten Kartonbogen 22 eine Rillnut 24 auszubilden.

In der Stanz-Rillplatte 11 ist eine Vertiefung 30 ausgebildet, deren Boden 31 parallel zur Trägerplatte und senkrecht zu der Rilllinie 10 verläuft. Unterhalb der Rilllinie 10 ist auf der Stanz-Rillplatte 11 ein Rillkanal 41 ausgebildet, der seitlich durch zwei im Querschnitt dreieckige, parallel zu der Längsrichtung der Rilllinie 10 verlaufende Vorsprünge 34, 36 begrenzt wird, die von dem Boden 31 der Vertiefung 30 vorstehen. Die zugewandten Seiten der Vorsprünge 34, 36 bilden Seiteninnenwände 40, 43 des Rillkanals 41. Diese Seitenwände 40, 43 verlaufen nach oben schräg nach außen und enden jeweils in einer Spitzenkante 42 bzw. 44, von der jeweils eine Außenwand 38, 39 schräg nach unten bis zu dem Boden 31 der Vertiefung 30 verläuft.

Der Winkel β zwischen den Außenwänden 38, 39 und einer durch die Spitzenkanten 42 bzw. 44 senkrecht zur Stanz-Rillplatte 11 verlaufenden Ebene beträgt 20° bis 75°, vorzugsweise ca. 45°. Der Winkel α zwischen den Seiteninnenwänden 40 bzw. 43 und einer durch die Spitzenkanten 42 bzw. 44 senkrecht zu der Stanz-Rillplatte 11 verlaufenden Ebene beträgt 0° bis 45°, vorzugsweise ca. 25°.

An den Außenseiten der Rilllinie 10 sind Druckleisten 14, 16 angebracht, die an ihrer Unterseite parallel zu der Rillkante 12 verlaufende Druckflächen 18, 20 aufweisen, die oberhalb der Spitzenkanten 42 bzw. 44 angeordnet sind. Die Druckflächen 18, 20 sind bezüglich der Rillkante 12 nach oben um einen Betrag versetzt, der geringer ist als die Dicke des Materialbogens 22, vorzugsweise zwischen 0,1 mm und 0,8 mm.

Die Spitzenkanten 42, 44 sind bezüglich der Außenseite der Rilllinie 10 um 1,1 mm bis 1,9 mm, vorzugsweise um 1,3 mm versetzt. Die Tiefe des Rillkanals 41 beträgt 0,2 mm bis 0,8 mm, vorzugsweise 0,4 mm.

Wenn ein Kartonbogen 22 zwischen Trägerplatte und Stanz-Rillplatte 11 des Stanzwerkzeugs geführt wird, wird die Trägerplatte zusammen mit der Rilllinie 10 in Richtung der Stanz-Rillplatte 11 bewegt. Dabei wird das Material des Kartonbogens 22 mittels der Rillkante 12 der Rilllinie 10 in den Rillkanal 41 zwischen den Vorsprüngen 34, 36 gedrückt, wodurch eine Rillnut 24 mit Nutseitenwänden 26, 28 gebildet wird. Die Spitzenkanten 42, 44 der Vorsprünge 34, 36 drücken von unten in das Material des Kartonbogens 22 ein, wobei durch die Druckflächen 18, 20 ein Gegendruck erzeugt wird, so dass der Kartonbogen 22 an der Unterseite eingeritzt wird, wobei der seitliche Abstand zwischen Einritzung und der benachbarten Nutseitenwand 26, 28 dem seitlichen Abstand zwischen der Außenseite der Rilllinie 10 und der betreffenden Spitzenkante 42, 44 entspricht.

Hierdurch wird eine Negativ-Doppel-Ritz-Rillung in dem Kartonbogen 22 durchgeführt, durch die die Rückstellkräfte des Kartonbogens 22 nach einem Biegen entlang der durch die Rillnut 24 gebildeten Biegelinie deutlich reduziert wird.

## Patentansprüche

1. Verfahren zur Herstellung von Biegelinien in einem Materialbogen, insbesondere in einem Kartonbogen, bei dem in einer Oberfläche des Materialbogens Rillnuten ausgebildet werden, die seitlich durch zwei Nutwände begrenzt sind, **dadurch gekennzeichnet, dass** in der anderen Oberfläche des Materialbogens zwei Ritzungen jeweils seitlich außerhalb einer Nutwand ausgebildet werden, die parallel zur Rillnut verlaufen.

2. Vorrichtung zur Herstellung von Biegelinien in einem Materialbogen, insbesondere in einem Kartonbogen (22), mit einer Trägerplatte, von deren Unterseite sich wenigstens eine Rilllinie (10) erstreckt, die an ihrem der Trägerplatte abgewandten Ende eine Rillkante (12) aufweist, und einer der Trägerplatte gegenüberliegenden Stanz-Rillplatte (11), auf der der wenigstens einen Rilllinie (10) gegenüberliegend ein Rillkanal (41) vorgesehen ist, wobei die Seiteninnenwände (43) des Rillkanals (41) nach oben und schräg nach außen verlaufen und jeweils in einer Spitzenkante (42, 44) enden, wobei die Spitzenkanten (42, 44) jeweils bezüglich der Rilllinie (10) nach außen versetzt parallel zu dieser verlaufen, wobei an der Rilllinie (10) den Spitzenkanten (42, 44) gegenüberliegend Druckflächen (18, 20) vorgesehen sind, die parallel zu den Spitzenkanten (42, 44) verlaufen und bezüglich der Rillkante (12) in Richtung der Trägerplatte versetzt sind, **dadurch gekennzeichnet, dass** die Spitzenkanten (42, 44) zur Ausbildung von Ritzungen in dem Materialbogen ausgebildet und angeordnet sind.

3. Vorrichtung nach Anspruch 2, **dadurch gekennzeichnet, dass** sich von jeder Spitzenkante (42, 44) eine Außenwand (38, 39) nach unten und schräg nach außen erstreckt.

4. Vorrichtung nach Anspruch 3, **dadurch gekennzeichnet, dass** der Winkel (α) zwischen einer senkrecht zu der Stanz-Rillplatte (11) durch die entsprechende Spitzenkante (42, 44) verlaufenden Ebene und der Seiteninnenwände (40, 43) 0° bis 45 ° beträgt, und der Winkel (β) zwischen dieser Ebene und den Außenwänden (38, 39) 20° bis 75° beträgt.

## Claims

1. A method for producing bending lines in a sheet of material, especially in a cardboard sheet, wherein creased grooves are formed in one surface of the sheet of material, which are bounded laterally by two groove walls, **characterized in that** in the other surface of the sheet of material two incisions are formed, which are each arranged laterally outside a groove wall and extend in parallel to the creased groove.

2. A device for producing bending lines in a sheet of material, especially in a cardboard sheet (22), comprising
- a carrier plate, wherein at least one creasing rule (10) extends from the bottom side of the carrier plate, which has a creasing edge (12) at its side facing away from the carrier plate, and
- a stamping creasing plate (11) opposite the carrier plate, wherein a creasing channel (41) is provided thereon opposite the at least one creasing rule (10),
- wherein the lateral inner walls (43) of the creasing channel (41) extend upwards and obliquely outwards and each of them ends in a tipped edge (42, 44),
- wherein the tipped edges (42, 44) each extend in parallel to the creasing rule (10) and are offset outwards in relation thereto,
- wherein pressing surfaces (18, 20) are provided at the creasing rule (10) opposite the tipped edges (42, 44), which extend in parallel to the tipped edges (42, 44) and are offset towards the carrier plate in relation to the creasing edge (24),
**characterized in that** the tipped edges (42, 44) are formed and configured for forming incisions in the sheet of material.

3. A device according to claim 2, **characterized in that** an outer wall (38, 39) extends downwards and obliquely outwards from each tipped edge (42, 44).

4. A device according to claim 3, **characterized in that** the angle (α) between a plane extending through the respective tipped edge (42, 44) perpendicularly to the stamping creasing plate (11) and the lateral inner walls (40, 43) is 0° to 45°, and the angle (β) between said plane and the outer walls (38, 39) is 20° to 75°.

## Revendications

1. Procédé de fabrication de lignes de pliage dans une feuille de matériau, notamment dans une feuille de carton, dans lequel des gorges rainurées limitées latéralement par deux parois de gorge sont formées dans une surface de la feuille de matériau, **caractérisé en ce que** deux incisions s'étendant parallèlement à la gorge rainurée sont formées dans l'autre surface de la feuille de matériau, à chaque fois sur l'extérieur d'une paroi de gorge dans le sens latéral.

2. Dispositif de fabrication de lignes de pliage dans une feuille de matériau, notamment dans une feuille de carton (22), comprenant une plaque de support sur le côté inférieur de laquelle s'étend au moins un filet raineur (10) qui est pourvu, à son extrémité éloignée de la plaque de support, d'un bord de rainurage (12), et une plaque rainurée d'estampage (11) opposée à la plaque de support, sur laquelle un canal de rainurage (41) est prévu en regard de l'au moins un filet raineur (10), les parois latérales intérieures (43) du canal de rainurage (41) s'étendant vers le haut et de manière oblique vers l'extérieur et se terminant à chaque fois par une arête de sommet (42, 44), les arêtes de sommet (42,44) s'étendant à chaque fois parallèlement au filet raineur (10) avec un décalage vers l'extérieur par rapport à celui-ci, des surfaces de pression (18, 20) qui s'étendent parallèlement aux arêtes de sommet (42, 44) et sont décalées en direction de la plaque de support par rapport au bord de rainurage (12) étant prévues sur le filet raineur (10) en face des arêtes de sommet (42, 44), **caractérisé en ce que** les arêtes de sommet (42, 44) sont exécutées et agencées pour former des incisions dans la feuille de matériau.

3. Dispositif selon la revendication 2, **caractérisé en ce qu'**une paroi extérieure (38, 39) s'étend depuis chaque arête de sommet (42, 44) vers le bas et de manière oblique vers l'extérieur.

4. Dispositif selon la revendication 3, **caractérisé en ce que** l'angle (α) entre un plan perpendiculaire à la plaque rainurée d'estampage (11) passant par l'arête de sommet (42, 44) correspondante et les parois latérales intérieures (40, 43) mesure entre 0° et 45° et l'angle (β) entre ce plan et les parois extérieures (38, 39) mesure entre 20° et 75°.
